# EUROPÄISCHE PATENTSCHRIFT

(11) **EP 1 364 899 B1**
(45) Veröffentlichungstag und Bekanntmachung des Hinweises auf die Patenterteilung: **27.08.2008**
(21) Anmeldenummer: 03003301.3
(22) Anmeldetag: 13.02.2003
(51) Int. Cl.: B65H 29/04, B65H 29/66

(54) **Verfahren zum Fördern von flächigen, flexiblen Produkten und Vorrichtung zur Durchführung des Verfahrens**
Method for transporting flat and flexible products, and device for carrying out the method
Méthode pour transporter des produits plats et flexibles, et dispositif pour mettre en oeuvre la méthode

(30) Priorität: 22.05.2002 CH 8482002
(43) Veröffentlichungstag der Anmeldung: 26.11.2003
(73) Patentinhaber: Ferag AG, 8340 Hinwil (CH)
(72) Erfinder: Honegger, Werner, 8806 Bäch (CH)
(74) Vertreter: Schaad, Balass, Menzl & Partner AG

(56) Entgegenhaltungen:
- EP-A- 0 767 125
- EP-A- 1 193 201
- EP-A- 1 340 704
- FR-A- 2 422 575
- US-A- 4 582 272

## Beschreibung

Die Erfindung betrifft ein Verfahren zum Fördern von flächigen, flexiblen Produkten, insbesondere Druckereiprodukten, nach dem Oberbegriff von Anspruch 1 sowie eine Vorrichtung zur Durchführung des Verfahrens nach dem Oberbegriff von Anspruch 6.

Ein Verfahren und eine Vorrichtung der eingangs genannten Art sind aus der EP-A 1 193 201 bekannt. Hierbei werden Produkte mit einem Greiferförderer aus dem vorhergehenden Prozess übernommen und entlang einer kreisförmigen geschlossenen Bewegungsbahn bewegt. Unterhalb des Greiferförderers befindet sich ein Bandförderer, auf den die Produkte einander wenigstens teilweise überlappend, d.h. in einer Schuppenformation, abgelegt werden. Die Greifer des Greiferförderers sind dazu so ausgebildet, dass sie zum Öffnen und Schliessen einzeln angesteuert werden können, um die Produkte an vorgegebener Stelle zur Übergabe an den Bandförderer loszulassen. Da die Orientierung der Greifer und damit des ergriffenen Produkts relativ zur Bewegungsbahn vor der Übergabe nicht verändert wird und sich der Greifer entlang einer stark gekrümmten Bewegungsbahn bewegt, bewegt sich die nicht ergriffene Kante des Produkts mit deutlich höherer Bahngeschwindigkeit als die ergriffene Kante bzw. der Greifer selbst. Des weiteren hat das Produkt eine verhältnismässig grosse Geschwindigkeitskomponente in vertikaler Richtung, d.h. in Richtung auf das Förderband.

Die nicht ergriffene Kante ist daher beim Ablegen auf dem Förderband entsprechend hohen Bremskräften ausgesetzt Dadurch wird das kontrollierte Ablegen eines Produkts und dessen schonende Behandlung erschwert.

Um dieses Problem etwas abzumildern, ist es bekannt, den eigentlichen Übergabebereich nicht gekrümmt auszuführen, sondern die Produkte in einem parallel zum Bandförderer verlaufenden Übergabebereich zu übergeben. Die Fördereinrichtung ist in diesem Fall so gestaltet, dass die Greifer im Übergabebereich entlang einer parallel zum Bandförderer verlaufenden Bewegungsbahn bewegt werden. Erst in diesem geraden Teilstück öffnet sich der Greifer, um ein Produkt abzulegen. Hierdurch kann die Qualität des Schuppenstroms verbessert werden. Nachteilig ist jedoch, dass die Fördereinrichtung in Förderrichtung des Bandförderers eine gewisse Mindestausdehnung haben muss und daher nicht platzsparend realisiert werden kann.

Der Erfindung liegt daher die Aufgabe zugrunde, ein Verfahren und eine Vorrichtung zum Fördern von flächigen, flexiblen Produkten zur Verfügung zu stellen, bei dem bzw. bei der die genannten Nachteile vermieden werden und die Produkte bei geringem Platzbedarf in schonender Weise auf das Förderband eines Bandförderers abgelegt werden können.

Die Aufgabe wird gelöst durch ein Verfahren mit den Merkmalen von Anspruch 1 sowie eine Vorrichtung mit den Merkmalen von Anspruch 6. Vorteilhafte Weiterbildungen sind in den abhängigen Ansprüchen, der Beschreibung und den Zeichnungen angegeben.

Erfindungsgemäss ist bei einem Verfahren bzw. einer Vorrichtung der eingangs genannten Art die Bewegungsbahn der Greifer im Übergabebereich gekrümmt und nähert sich in vertikaler Richtung an das Förderband an. Grundsätzlich kann durch die Krümmung ein Übergabebereich mit geringem Platzbedarf in Förderrichtung des Bandförderers realisiert werden.

Die Bewegungsbahn kann sich bezüglich des Bandförderers von oben oder von unten an dessen Förderband annähern. Im letzteren Fall kreuzt die Bewegungsbahn die Ebene des Bandförderers von unten kommend und ist beispielsweise in einem Bogen um den Anfang des Bandförderers herumgeführt. Das Produkt wird letztendlich ebenfalls von oben auf das Band abgelegt. Die von der Bewegungsbahn eingeschlossene, vom Bandförderer abgewandte Fläche ist im Fall der Annäherung von oben konvex bzw. im Falle der Annäherung von unten konkav geformt.

Erfindungsgemäss werden die Produkte von der Fördereinrichtung in hängender Lage gefördert. Unter hängende Lage wird verstanden, dass die Produkte weitgehend vertikal ausgerichtet sind, wobei sie aufgrund der Schwerkraft auch leicht gebogen sein können.

Die in hängender Lage geförderten Produkte werden erfindungsgemäss im Übergabebereich vor dem Ablegen auf das Förderband derart bewegt, dass sich die nicht ergriffene Kante des Produkts mit der gleichen oder geringerer Bahngeschwindigkeit wie die ergriffene Kante bzw. der Greifer selbst bewegt. Die entsprechende Bewegung kann, insbesondere im Fall der Annäherung von unten an die Ebene des Bandförderers, allein durch geeignete Gestalt der Bewegungsbahn realisiert werden. In diesem Fall ist die Ausrichtung der Greifer relativ zur Bewegungsbahn nicht zwingend veränderlich. Bevorzugt ist hingegen, dass sich die Greifer von oben an das Förderband annähern. In diesem Fall nehmen die Greifermäuler zunächst eine Orientierung in ihrer Umlaufrichtung an, um dann im Übergabebereich in eine Orientierung entgegen der Förderrichtung des Bandförderers umzuschwenken. Die entsprechende Bewegung der Greifer wird erfindungsgemäß mit einer geeigneten Kulissensteuerung veranlasst. Dies hat zur Folge, dass die nicht ergriffene Kante der Produkte, die im hängenden Zustand zunächst mit etwa der gleichen Bahngeschwindigkeit wie die ergriffene Kante bewegt wurde, im gekrümmten Übergabebereich mit geringerer Bahngeschwindigkeit als die gegenüberliegende ergriffene Kante bewegt wird. Bevorzugt bleibt das nicht ergriffene Ende in diesem Bereich weitgehend stationär, während die Richtungsänderung des Produkts durch die Form der Bewegungsbahn sowie die Orientierung der Greifer bewirkt wird.

Bevorzugt sind die Greifer zu jedem Zeitpunkt so ausgerichtet, dass das Produkt weitgehend eben bleibt oder nur leicht gekrümmt ist. In diesem Fall werden die Greifer vorzugsweise derart bewegt, dass die dem Bandförderer zugewandte Greiferbacke beim Ablegen des Produkts im wesentlichen parallel zur Ebene der abgelegten Produkte ausgerichtet wird.

Beispiele für die Erfindung sind in den Zeichnungen dargestellt und nachfolgend beschrieben. Es zeigen rein schematisch:
- Fig. 1: eine erfindungsgemässe Vorrichtung beim Fördern und Ablegen von jeweils einem Produkt;
- Fig. 2: die Vorrichtung aus Fig. 1 beim Fördern und Ablegen von jeweils 3 Produkten;
- Fig. 3a-c: eine Detailansicht der Vorrichtung gemäss Fig. 1 in verschiedenen Momentaufnahmen beim Ablegen eines Produkts.

Figur 1 zeigt eine erfindungsgemässe Vorrichtung mit einer als Greiferförderer ausgebildeten Fördereinrichtung 1 und einem Bandförderer 2 zum Wegfördern der in einer Schuppenformation abgelegten Produkte 6 in Förderrichtung F. Figur 2 zeigt dieselbe Vorrichtung, bei der die Greifer 3 der Fördereinrichtung 1 jeweils drei deckungsgleich übereinander liegende Produkte 6 halten und gleichzeitig an den Bandförderer 2 übergeben. Dabei entsteht eine Schuppenformation bestehend aus Mini-Lagen von jeweils drei Produkten. Einen Ausschnitt des Übergabebereichs 10 aus Figur 1 in verschiedenen Momentaufnahmen zeigen Figur 3a-c.

Die Fördereinrichtung 1 umfasst eine Mehrzahl entlang einer Bewegungsbahn U bewegten Greifern 3. Die Greifer 3 haben zwei Greiferbacken 4, 5, die um eine senkrecht zur Zeichnungsebene verlaufende Schwenkachse zum Öffnen und Schliessen relativ zueinander verschwenkbar sind. Das einzelweise Öffnen der Greifer 3 wird mit einer hier nicht dargestellten Kulissensteuerung bewerkstelligt. Geöffnet wird ein Greifer jeweils am Punkt der grössten Annäherung 10' der Bewegungsbahn U an den Bandförderer 2. Die Greifer 3 bzw. die beiden Greiferbacken 4, 5 sind ausserdem um eine senkrecht zur Zeichnungsebene verlaufende Achse verschwenkbar. Damit kann die Orientierung der Greifer 3 und insbesondere die Richtung A des Greifermauls relativ zur Bewegungsbahn U bzw. relativ zum Greiferkörper 3a einzeln in Abhängigkeit von der Position der Greifer 3 innerhalb der Bewegungsbahn U verändert werden. Beispiele für geeignete Greifer sind in der EP-A 0 600 183 beschrieben. Auch die Schwenkbewegung relativ zur Bewegungsbahn bzw. zum Greiferkörper 3a wird mittels einer hier nicht dargestellten Kulissensteuerung realisiert.

Vorliegend umfasst die Bewegungsbahn U zwei vertikal verlaufende Teilstücke U1, U2, zwischen denen sich der gekrümmte Übergabebereich 10 befindet. Als Übergabebereich 10 kann vorliegend etwa der halbkreisförmige Bereich der Bewegungsbahn U bezeichnet werden. Im stromaufwärts vom Übergabebereich liegenden ersten Teilabschnitt U1 der Bewegungsbahn U sind die Greifer 3 so orientiert, dass ihr durch die beiden Greiferbacken 4, 5 begrenztes Greifermaul in eine Richtung A weist, die etwa um 45° aus der Vertikalen geneigt ist. Im ersten Teilabschnitt U1 halten die Greifer 3 Produkte 6. Diese biegen sich aufgrund der Schwerkraft nach unten, so dass sie über einen grossen Teil ihrer Länge eine im wesentlichen vertikale Lage einnehmen. Da der erste Teilabschnitt U1 gerade ist, bewegen sich die nicht ergriffenen Kanten 6b der Produkte 6 mit etwa der gleichen Bahngeschwindigkeit wie die ergriffenen Kanten 6a. Im gekrümmten Übergabebereich wird erfindungsgemäss die Greiferorientierung so geändert, dass die nicht ergriffene Kante 6b weiterhin mit derselben oder bevorzugt einer geringeren Bahngeschwindigkeit wie die ergriffene Kante 6a des Produkts gefördert wird. Die Krümmung des Übergabebereichs 10 wird daher durch die Änderung der Orientierung der Greifer 3 kompensiert. Die Fördereinrichtung 1 kann daher mit einer starken Krümmung im Übergabebereich und daher in Förderrichtung sehr platzsparend ausgeführt werden. Beispielsweise ist sie so gekrümmt, dass im Übergabebereich 10 3 bis 5 Greifer nebeneinander Platz finden.

Das Produkt 6 wird beim Ablegen aus einer hängenden Lage, in der die nicht ergriffene Kante 6b in Bewegungsrichtung entlang der Bewegungsbahn U vor der ergriffenen Kante angeordnet ist, in eine liegende Lage gebracht, in der sich die nicht ergriffene Kante 6b in Bewegungsrichtung entlang der Bewegungsbahn U bzw. in Förderrichtung F des Bandförderers 2 hinter der ergriffenen Kante 6a befindet. Die im Übergabebereich 10 angenommene Orientierung relativ zur Bewegungsbahn U behalten die Greifer 3 auch nach dem Öffnen im senkrecht nach oben verlaufenden zweiten Teilabschnitt U2 der Bewegungsbahn U bei. Eine Änderung der Ausrichtung braucht erst vor oder nach dem Aufnehmen eines neuen Produktes an einer hier nicht dargestellten Übernahmestelle zu erfolgen.

Wie Figur 1 zeigt, nähert sich das nicht ergriffene Ende 6b eines Produkts zuerst der durch das Förderband 2a definierten Ebene. Es ist vorteilhaft, wenn, wie hier dargestellt, das Förderband so angeordnet ist, dass das nicht ergriffene Ende 6b die Ebene des Förderbandes 2a kreuzen kann, vorzugsweise in dem der Anfang 2b des Bandförderers 2 im Übergabebereich 10 liegt. Vorliegend weist das Förderband 2a an seinem Anfang 2b ein Stützelement 7 in Form eines schräg nach unten gebogenen Leitelements auf, auf dem das nicht ergriffene Ende 6b beim Absenken zu liegen kommt und von dem es beim Weiterfördern wieder abgezogen wird. Das Stützelement 7 hat den Vorteil, dass dem freien Ende 6b eine bevorzugte Richtung gegeben wird. Es wird verhindert, dass das Ende 6b bereits mit dem Förderband 2a weggefördert wird, bevor das ergriffene Ende 6a des Produkts 6 darauf abgelegt wird.

Wie dargestellt, werden die Greifer 3 derart im Raum bewegt, dass das ergriffene Produkt bis zum Ablegen weitgehend gerade oder nur leicht gekrümmt ist. Es ist daher auch von Vorteil, wenn die dem Bandförderer 2 zugewandte Greiferbacke 4 beim Ablegen des Produkts 6 im wesentlichen parallel zur Ebene der abgelegten Produkte 6 ausgerichtet ist.

Die Greifer 3 der Fördereinrichtung 1 aus Figur 2 werden, wie bereits beschrieben, bewegt. Die Tatsache, dass sie jeweils drei Produkte 6 greifen und übergeben, hat keinen Einfluss auf den Bewegungsablauf.

In Figur 3a-c sieht man, wie die Greifer 3 im gekrümmten Übergabebereich 10 ihre Lage von der Ausrichtung A auf A' ändern. Somit wird ein schonendes Übergeben der Produkte 6 erreicht.

## Patentansprüche

1. Verfahren zum Fördern von flächigen, flexiblen Produkten (6), insbesondere Druckereiprodukten, bei dem die Produkte (6) mittels einer Fördereinrichtung (1), die entlang einer Bewegungsbahn (U) bewegte, wenigstens ein Produkt (6) im Bereich einer Kante (6a) erfassende, zum Öffnen und Schliessen einzeln steuerbare Greifer (3) mit wenigstens zwei Greiferbacken (4, 5) umfasst, zu einem Übergabebereich (10) gefördert, im Übergabebereich (10) auf ein im wesentlichen horizontal angeordnetes, in Förderrichtung (F) verlaufendes Förderband (2a) eines Bandförderers (2) einander wenigstens teilweise überlappend abgelegt und mit diesem weggefördert werden, wobei die Produkte in hängender Lage entlang der im Übergabebereich (10) gekrümmten und sich in vertikaler Richtung an das Förderband (2a) annähernden Bewegungsbahn (U) gefördert werden, **dadurch gekennzeichnet, dass** die Greifer im Übergabebereich (10) vor dem Ablegen der Produkte auf dem Förderband (2a) mittels einer Kulissensteuerung derart aus einer in ihrer Umlaufrichtung orientierten Lage in eine entgegen ihrer Umlaufrichtung orientierten Lage verschwenkt werden, dass sich die nicht ergriffene Kante (6b) des Produkts (6) mit der gleichen oder geringerer Bahngeschwindigkeit wie die ergriffene Kante (6a) bewegt.

2. Verfahren nach Anspruch 1, **dadurch gekennzeichnet, dass** die Greifer (3) in ihrer Ausrichtung (A) relativ zur Bewegungsbahn (U) veränderbar sind, wobei die Ausrichtung (A) der Greifer (3) im Übergabebereich (10) derart geändert wird, dass das ergriffene Produkt (6) aus einer ersten Lage, in der die nicht ergriffene Kante (6b) in Bewegungsrichtung vor der ergriffenen Kante (6a) angeordnet ist, in eine zweite Lage bewegt wird, in der die nicht ergriffene Kante (6b) in Bewegungsrichtung hinter der ergriffenen Kante (6a) angeordnet ist.

3. Verfahren nach Anspruch 2, **dadurch gekennzeichnet, dass** die Greifer (3) derart bewegt werden, dass die nicht ergriffene Kante (6b) eines Produkts (6) auf einem am Beginn (2b) des Übergabebereichs (10) angeordneten Stützelement (7) zu liegen kommt und dort während wenigstens eines Teils der Vorwärtsbewegung der Greifer (3) entlang der Bewegungsbahn (U) im Übergabebereich (10) ruht oder nur geringfügig verschoben wird.

4. Verfahren nach einem der vorangegangenen Ansprüche, **dadurch gekennzeichnet, dass** die Greifer (3) derart bewegt werden, dass die dem Bandförderer (2) zugewandte Greiferbacke (4) beim Ablegen des Produkts (6) im wesentlichen parallel zur Ebene der abgelegten Produkte (6) ausgerichtet wird.

5. Verfahren nach einem der vorangegangenen Ansprüche, **dadurch gekennzeichnet, dass** die Bewegungsbahn (U) in einem stromaufwärts vom Übergabebereich (10) angeordneten ersten Teilabschnitt (U1) und in einem stromabwärts vom Übergabebereich (10) angeordneten zweiten Teilabschnitt (U2) im wesentlichen senkrecht zur Förderrichtung (F) verläuft.

6. Vorrichtung zur Durchführung des Verfahrens nach einem der vorangegangenen Ansprüche mit einer Fördereinrichtung (1) zum Zufördern von Produkten (6) zu einem Übergabebereich (10), die entlang einer Bewegungsbahn (U) bewegte, wenigstens ein Produkt (6) im Bereich einer Kante (6a) erfassende, zum Öffnen und Schliessen einzeln steuerbare Greifer (3) mit wenigstens zwei Greiferbacken (4, 5) umfasst, und einem Bandförderer zum Wegfördern der Produkte (6) aus dem Übergabebereich (10) mit einem im wesentlichen horizontal angeordneten, in Förderrichtung (F) verlaufenden Förderband (2a), wobei die Bewegungsbahn (U) im Übergabebereich (10) gekrümmt und sich in vertikaler Richtung an das Förderband (2a) annähernd ausgebildet ist, wobei die Greifer (3) stromaufwärts vom Übergabebereich (10) eine Lage einnehmen, in der sie die Produkte (6) hängend zu fördern imstande sind, **dadurch gekennzeichnet, dass** eine Kulissensteuerung vorhanden ist, mittels derer die Greifer derart aus einer in ihrer Umlaufrichtung orientierten Lage in eine entgegen ihrer Umlaufrichtung orientierten Lage verschwenkbar sind, dass sich die nicht ergriffene Kante (6b) des Produkts (6) im Übergabebereich (10) mit der gleichen oder geringerer Bahngeschwindigkeit wie die ergriffene Kante (6a) bewegt.

7. Vorrichtung nach Anspruch 6, **dadurch gekennzeichnet, dass** die Bewegungsbahn (U) in einem stromaufwärts vom Übergabebereich (10) angeordneten ersten Teilabschnitt (U1) und in einem stromabwärts vom Übergabebereich (10) angeordneten zweiten Teilabschnitt (U2) im wesentlichen senkrecht zur Förderrichtung (F) verläuft.

8. Vorrichtung nach Anspruch 6 oder 7, **dadurch gekennzeichnet, dass** die Bewegungsbahn (U) sich von oben an den Bandförderer (2a) annähert und im Übergabebereich (10) relativ zu diesem konvex gekrümmt gestaltet ist.

## Claims

1. Method of conveying flat, flexible products (6), in particular printed products, in which the products (6) are conveyed by means of a conveying device (1), which comprises grippers (3) which are moved along a movement path (U), grip at least one product (6) in the region of one edge (6a), can be controlled individually to open and close and have at least two gripper jaws (4, 5), to a transfer region (10), are deposited in the transfer region (10), at least partly overlapping one another, on a conveyor belt (2a) which is arranged substantially horizontally, runs in the conveying direction (F) and belongs to a belt conveyor (2) and are conveyed away by the latter, the products being conveyed in a hanging position along the movement path (U) which is curved in the transfer region (10) and approaches the conveyor belt (2a) in the vertical direction, **characterized in that** the grippers are pivoted by means of a slotted guide control, in the transfer region (10) before the products are deposited on the conveyor belt (2a), from a position oriented in their direction of circulation into a position oriented counter to their direction of circulation in such a way that the non-gripped edge (6b) of the product (6) is moved at the same path speed or a lower path speed than the gripped edge (6a).

2. Method according to Claim 1, **characterized in that** the grippers (3) can be varied in terms of their alignment (A) relative to the movement path (U), the alignment (A) of the grippers (3) in the transfer region (10) being changed in such a way that the gripped product (6) is moved from a first position, in which the non-gripped edge (6b) is arranged in front of the gripped edge (6a) in the direction of movement, into a second position, in which the non-gripped edge (6b) is arranged behind the gripped edge (6a) in the direction of movement.

3. Method according to Claim 2, **characterized in that** the grippers (3) are moved in such a way that the non-gripped edge (6b) of a product (6) comes to lie on a supporting element (7) arranged at the start (2b) of the transfer region (10) and rests there during at least part of the forward movement of the grippers (3) along the movement path (U) in the transfer region (10) or is shifted only slightly.

4. Method according to one of the preceding claims, **characterized in that** the grippers (3) are moved in such a way that the gripper jaw (4) facing the belt conveyor (2) is aligned substantially parallel to the plane of the deposited products (6) as the product (6) is deposited.

5. Method according to one of the preceding claims, **characterized in that** the movement path (U) in a first portion (U1) arranged upstream of the transfer region (10), and in a second portion (U2) arranged downstream of the transfer region (10) runs substantially at right angles to the conveying direction (F).

6. Apparatus for implementing the Method according to one of the preceding claims, having a conveying device (1) for conveying products (6) to a transfer region (10), which comprises grippers (3) which are moved along a movement path (U), grip at least one product (6) in the region of one edge (6a), can be controlled individually to open and close and have at least two gripper jaws (4, 5), and a belt conveyor for conveying the products (6) away out of the transfer region (10) using a conveyor belt (2a) which is arranged substantially horizontally and runs in the conveying direction (F), the movement path (U) being curved in the transfer region (10) and being designed to approach the conveyor belt (2a) in the vertical direction, the grippers (3) upstream of the transfer region (10) assuming a position in which they are capable of conveying the products (6) in a hanging manner, **characterized in that** a slotted guide control is present, by means of which the grippers can be pivoted from a position oriented in their direction of circulation into a position oriented counter to their direction of circulation in such a way that the non-gripped edge (6b) of the product (6) in the transfer region (10) moves at the same path speed or a lower path speed than the gripped edge (6a).

7. Apparatus according to Claim 6, **characterized in that** the movement path (U) in a first portion (U1) arranged upstream of the transfer region (10), and in a second portion (U2) arranged downstream of the transfer region (10) runs substantially at right angles to the conveying direction (F).

8. Apparatus according to Claim 6 or 7, **characterized in that** the movement path (U) approaches the belt conveyor (2a) from above and, in the transfer region (10) is curved convexly relative to the latter.

## Revendications

1. Procédé pour transporter des produits plats et flexibles (6), notamment des produits d'imprimerie, dans lequel les produits (6) sont transportés jusqu'à une région de transfert (10) au moyen d'un dispositif de transport (1), qui comprend des dispositifs de préhension (3) avec au moins deux mâchoires de préhension (4, 5), lesquels sont déplacés le long d'une trajectoire de déplacement (U), détectent au moins un produit (6) dans la région d'une arête (6a), et peuvent être commandés séparément pour s'ouvrir et se fermer, les produits (6) étant déposés en se chevauchant au moins partiellement dans la région de transfert (10) sur une bande transporteuse (2a) d'un convoyeur à bande (2) s'étendant dans la direction de transport (F) et disposée essentiellement horizontalement, et étant emportés avec elle, les produits étant transportés en position suspendue le long de la trajectoire de déplacement (U) courbe dans la région de transfert (10) et se rapprochant de la bande transporteuse (2a) dans la direction verticale,
**caractérisé en ce que**
les dispositifs de préhension sont pivotés dans la région de transfert (10) avant la dépose des produits sur la bande transporteuse (2a) au moyen d'une commande à coulisse depuis une position orientée dans sa direction périphérique dans une position orientée à l'opposé de sa direction périphérique, de telle sorte que l'arête (6b) non saisie du produit (6) se déplace avec la même vitesse de bande ou une vitesse de bande inférieure à l'arête saisie (6a).

2. Procédé selon la revendication 1, **caractérisé en ce que** l'orientation (A) des dispositifs de préhension (3) peut être modifiée par rapport à la trajectoire de déplacement (U), l'orientation (A) des dispositifs de préhension (3) dans la région de transfert (10) étant modifiée de telle sorte que le produit saisi (6) soit déplacé d'une première position dans laquelle l'arête non saisie (6d) est disposée dans la direction de déplacement avant l'arête saisie (6a), dans une deuxième position dans laquelle l'arête non saisie (6b) est disposée dans la direction de déplacement derrière l'arête saisie (6a).

3. Procédé selon la revendication 2, **caractérisé en ce que** les dispositifs de préhension (3) sont déplacés de telle sorte que l'arête non saisie (6b) d'un produit (6) vient s'appliquer sur un élément de support (7) disposé au début (2b) de la région de transfert (10) et y reste ou n'est déplacée que légèrement pendant au moins une partie du déplacement d'avance des dispositifs de préhension (3) le long de la trajectoire de déplacement (U) dans la région de transfert (10).

4. Procédé selon l'une quelconque des revendications précédentes, **caractérisé en ce que** les dispositifs de préhension (3) sont déplacés de telle sorte que la mâchoire de préhension (4) tournée vers le convoyeur à bande (2) est orientée essentiellement parallèlement au plan des produits déposés (6) lors de la dépose du produit (6).

5. Procédé selon l'une quelconque des revendications précédentes, **caractérisé en ce que** la trajectoire de déplacement (U) s'étend dans une première portion partielle (U1) disposée en amont de la région de transfert (10) et dans une deuxième portion partielle (U2) disposée en aval de la région de transfert (10) essentiellement perpendiculairement à la direction de transport (F).

6. Dispositif pour mettre en oeuvre le procédé selon l'une quelconque des revendications précédentes, comprenant un dispositif de transport (1) pour transporter des produits (6) vers une région de transfert (10), qui comprend des dispositifs de préhension (3) avec au moins deux mâchoires de préhension (4, 5), lesquels sont déplacés le long d'une trajectoire de déplacement (U), détectent au moins un produit (6) dans la région d'une arête (6a) et peuvent être commandés séparément pour s'ouvrir et se fermer et comprenant un convoyeur à bande pour évacuer les produits (6) hors de la région de transfert (10) avec une bande transporteuse (2a) disposée essentiellement horizontalement, s'étendant dans la direction de transport (F), la trajectoire de déplacement (U) étant courbée dans la région de transfert (10) et étant réalisée de manière à se rapprocher de la bande transporteuse (2a) dans la direction verticale, les dispositifs de préhension (3) adoptant, en amont de la région de transfert (10) une position dans laquelle ils sont en mesure de transporter les produits (6) de manière suspendue, **caractérisé en ce qu'**il est prévu une commande à coulisse au moyen de laquelle les dispositifs de préhension peuvent être pivotés d'une position orientée dans sa direction périphérique dans une position orientée à l'opposé de sa direction périphérique, de telle sorte que l'arête non saisie (6b) du produit (6) se déplace dans la région de transfert (10) avec la même vitesse de bande ou une vitesse de bande inférieure à l'arête saisie (6a).

7. Dispositif selon la revendication 6, **caractérisé en ce que** la trajectoire de déplacement (U) s'étend dans une première portion partielle (U1) disposée en amont de la région de transfert (10) et dans une deuxième portion partielle (U2) disposée en aval de la région de transfert (10) essentiellement perpendiculairement à la direction de transport (F).

8. Dispositif selon la revendication 6 ou 7, **caractérisé en ce que** la trajectoire de déplacement (U) se rapproche par le haut du convoyeur à bande (2a) et a une configuration à courbure convexe par rapport à celui-ci dans la région de transfert (10).
